# EUROPÄISCHE PATENTSCHRIFT

(11) **EP 4 259 895 B1**
(45) Veröffentlichungstag und Bekanntmachung des Hinweises auf die Patenterteilung: **09.10.2024**
(21) Anmeldenummer: 21847924.4
(22) Anmeldetag: 13.12.2021
(51) Int. Cl.: E05B 77/06, E05B 81/16

(54) **KRAFTFAHRZEUG-SCHLOSS INSBESONDERE KRAFTFAHRZEUG-TÜRSCHLOSS**
MOTOR VEHICLE LOCK, IN PARTICULAR MOTOR VEHICLE DOOR LOCK
SERRURE DE VÉHICULE AUTOMOBILE, EN PARTICULIER SERRURE DE PORTE DE VÉHICULE AUTOMOBILE

(30) Priorität: 14.12.2020 DE 102020133259
(43) Veröffentlichungstag der Anmeldung: 18.10.2023
(73) Patentinhaber: Kiekert Aktiengesellschaft, 42579 Heiligenhaus (DE)
(72) Erfinder: BASAVARAJAPPA, Madhu S., 51379 Leverkusen (DE)
(74) Vertreter: Kiekert AG Patentabteilung
(86) Internationale Anmeldenummer: PCT/DE2021/000199
(87) Internationale Veröffentlichungsnummer: WO 2022/127958

(56) Entgegenhaltungen:
- EP-B1- 3 371 398
- DE-A1- 102012 003 743
- DE-U1- 202015 100 809

## Beschreibung

Die Erfindung betrifft ein Kraftfahrzeug-Schloss, insbesondere Kraftfahrzeug-Türschloss, mit einem Gesperre aus im wesentlichen Drehfalle und Sperrklinke, ferner mit wenigstens einem Betätigungshebel und einem Auslösehebel, welche über ein Kupplungselement indessen eingekuppelter Stellung in Eingriff und in seiner ausgekuppelten Stellung außer Eingriff gebracht werden können, und mit wenigstens einem Massenträgheitshebel zur Beaufschlagung des Kupplungselementes in seine ausgekuppelte Stellung zumindest im Crashfall.

Wie üblich kann der Betätigungshebel bei eingekuppeltem Kupplungselement den Auslösehebel beaufschlagen, sodass dieser im Allgemeinen in geschlossenem Zustand des Gesperres die Sperrklinke von ihrem Eingriff mit der Drehfalle abhebt. Das kann unmittelbar über den Auslösehebel erfolgen oder auch mittelbar über gegebenenfalls zwischengeschaltete weitere Elemente oder Hebel. Befindet sich jedoch das Kupplungselement in seiner ausgekuppelten Stellung, so ist eine Betätigungshebelkette zwischen dem Betätigungshebel und dem Auslösehebel unterbrochen. Als Folge hiervon gehen Schwenkbewegungen des Betätigungshebels im Vergleich zum . Auslösehebel leer. Das im Schließzustand befindliche Gesperre verbleibt folglich in der geschlossenen Funktionsstellung und die Sperrklinke kann nicht von ihrem Eingriff mit der Drehfalle abgehoben werden. Um das Kupplungselement in seine eingekuppelte und ausgekuppelte Stellung zu überführen, ist in der Regel ein Verriegelungshebel vorgesehen. Diese grundsätzliche Funktionalität wird beispielsweise in der GB 2 073 299 B beschrieben.

Der gattungsbildende Stand der Technik nach der EP 3 371 398 B1 sieht an dieser Stelle zusätzlich einen Massenträgheitshebel vor, mit dessen Hilfe beispielsweise bei einem Unfall respektive Crashfall des zugehörigen Kraftfahrzeuges eine hierdurch initiierte Beaufschlagung des Betätigungshebels leer geht. Denn der Massenträgheitshebel sorgt in diesem Fall für eine Beaufschlagung des Kupplungselementes zumindest im Crashfall dahingehend, dass das Kupplungselement seine Position "ausgekuppelt" einnimmt. Dadurch wird eine unbeabsichtigte Öffnung des zugehörigen Kraftfahrzeug-Schlosses und insbesondere Kraftfahrzeug-Türschlosses verhindert.

Die Einnahme der Stellung "ausgekuppelt" des Kupplungselementes und die durchweg beibehaltene Schließstellung des Gesperres des Kraftfahrzeug-Schlosses bzw. Kraftfahrzeug-Türschlosses im Crashfall ist insofern von besonderer Bedeutung, damit im Innern des Kraftfahrzeuges befindliche Insassen optimal geschützt werden. Denn bei einem Unfall bzw. Crashfall und den damit verbundenen Beschleunigungen bzw. Querbeschleunigungen von in der Regel 5g und mehr kommt es darauf an, dass das zugehörige Kraftfahrzeug-Schloss insbesondere Kraftfahrzeug-Türschloss unter allen Umständen seine Schließposition beibehält. Nur dann können zugehörige und meistens in der Kraftfahrzeugtür befindliche Sicherheitssysteme wie beispielsweise ein Seitenaufprallschutz oder auch Seitenairbags ihre Wirkung entfalten. Tatsächlich kommt es bei dem beschriebenen Crashfall dazu, dass der fragliche Massenträgheitshebel üblicherweise ausgelenkt wird und hierdurch das Kupplungselement von seiner eingekuppelten Stellung in die ausgekuppelte Stellung überführt respektive in der ausgekuppelten Stellung hält, wenn das Kupplungselement die besagte Stellung bereits eingenommen hat. Dadurch führt selbst eine unfallbedingte Auslenkung des Betätigungshebels nicht dazu, dass der Auslösehebel die Sperrklinke von ihrem Eingriff mit der Drehfalle abhebt. Das Gesperre bleibt wunschgemäß geschlossen.

Der Stand der Technik nach der EP 3 371 398 B1 hat sich grundsätzlich bewährt, bietet allerdings noch Raum für Verbesserungen. So wird der Crashfall mit seinen sämtlichen Details beschrieben. Allerdings wird die Betätigung des Kraftfahrzeug-Schlosses und insbesondere Kraftfahrzeug-Türschlosses nach dem Crashfall nur rudimentär angesprochen. Tatsächlich geht die bekannte Lehre davon aus, dass das zugehörige Kraftfahrzeug-Schloss zumindest von außen her problemlos geöffnet werden kann. Ob auch eine Öffnung von innen her möglich ist, bleibt offen. Darüber hinaus ist die Auslegung so getroffen, dass das Kraftfahrzeug-Schloss idealerweise nach dem Crashfall die durch den Massenträgheitshebel bewirkte ausgekuppelte Stellung des Kupplungselementes aufhebt und das Kupplungselement in die eingekuppelte Stellung übergeht.

Das kann beispielsweise dann problematisch sein, wenn der Betätigungshebel auch nach dem Crashfall ungewollt beaufschlagt wird, sei es durch eine crashbedingte Verformung oder sei es durch Umwelteinflüsse wie beispielsweise Bäume, Äste, eine Hanglage etc. Das heißt, die Rückkehr des Kupplungselementes in die eingekuppelte Stellung nach dem Crashfall kann unter Umständen dazu führen, dass die zugehörige Kraftfahrzeug-Tür unbeabsichtigt geöffnet wird, was bei gegebenenfalls verletzten Insassen problematisch sein kann. Außerdem bleibt offen, ob auch eine Öffnung von innen her durch unverletzte Insassen zur Verfügung gestellt wird. Hier will die Erfindung insgesamt Abhilfe schaffen.

Der Erfindung liegt das technische Problem zugrunde, ein derartiges Kraftfahrzeug-Schloss und insbesondere Kraftfahrzeug-Türschloss so weiterzuentwickeln, dass eine Öffnung sowohl von innen als auch von außen her möglich ist und im Anschluss an den Crashfall unbeabsichtigte Öffnungen der Kraftfahrzeugtür vermieden werden.

Zur Lösung dieser technischen Problemstellung ist ein gattungsgemäßes Kraftfahrzeug-Schloss und insbesondere Kraftfahrzeug-Türschloss im Rahmen der Erfindung dadurch gekennzeichnet, dass der Betätigungshebel zur Öffnung des Gesperres beim bzw. nach dem Crashfall eine 2-Hub Beaufschlagung erfahren muss.

Dabei wird vorteilhaft so vorgegangen, dass der Betätigungshebel im ersten Hub seiner 2-Hub Beaufschlagung auf eine den Massenträgheitshebel beaufschlagende Feder arbeitet. Im zweiten Hub wirkt dann der Betätigungshebel auf den über das Kupplungselement eingekuppelten Auslösehebel ein.

Im Rahmen der Erfindung wird also so vorgegangen, dass der Massenträgheitshebel zunächst einmal beim Crashfall - vergleichbar dem gattungsbildenden Stand der Technik nach der EP 3 371 398 B1 - das Kupplungselement von seiner eingekuppelten Stellung in die ausgekuppelte Stellung überführt bzw. in der ausgekuppelten Stellung hält, falls das Kupplungselement diese ausgekuppelte Stellung vor dem Crashfall eingenommen hat. Als Folge hiervon kann der Betätigungshebel beim Crashfall problemlos verschwenkt werden, und zwar ohne dass seine Schwenkbewegung über das dann ausgekuppelte Kupplungselement auf den Auslösehebel und damit das Gesperre übertragen werden kann. Vielmehr gehen die Schwenkbewegungen des Betätigungshebels wunschgemäß leer.

Im Rahmen der Erfindung wird nun das Kupplungselement nach dem Crashfall zwar ebenfalls von der ausgekuppelten Stellung in die eingekuppelte Stellung wieder überführt. Voraussetzung hierfür ist jedoch die 2-Hub Beaufschlagung des Betätigungshebels. Das setzt allerdings erfindungsgemäß voraus, dass der Betätigungshebel im ersten Hub auf die den Massenträgheitshebel beaufschlagende Feder arbeitet. Als Folge hiervon sorgt die Feder dafür, dass der Massenträgheitshebel nach diesem ersten Hub des Betätigungshebels - und erst dann - das Kupplungselement nicht mehr in seiner ausgekuppelten Stellung hält, sondern vielmehr freigibt, sodass das Kupplungselement beispielsweise federunterstützt in die eingekuppelte Stellung übergeht. Grundsätzlich kann der Massenträgheitshebel aber auch aktiv nach dem ersten Hub bzw. beim ersten Hub und nachdem der Betätigungshebel die auf den Massenträgheitshebel arbeitende Feder beaufschlagt hat das Kupplungselement von der ausgekuppelten Stellung in die eingekuppelte Stellung überführen.

Jedenfalls hat das Kupplungselement nach dem ersten Hub des Betätigungshebels seine eingekuppelte Stellung (wieder) eingenommen. Als Folge hiervon kann nun der Betätigungshebel in seinem zweiten Hub auf den über das Kupplungselement eingekuppelten Auslösehebel arbeiten. Dadurch ist im Rahmen dieses zweiten Hubes wunschgemäß eine Öffnung des Gesperres möglich. Demgegenüber korrespondiert der erste Hub des Betätigungshebels dazu, dass die dem Massenträgheitshebel zugeordnete Feder beaufschlagt wird. Bei diesem Vorgang wird die Feder in eine Position überführt, die dafür sorgt, dass der Massenträgheitshebel mit Hilfe der Feder seine zuvor eingenommene und das Kupplungselement auskuppelnde Stellung verlässt und auch verlassen kann. Erst am Ende dieses Vorganges nimmt das Kupplungselement seine eingekuppelte Stellung ein.

Dadurch kann der Betätigungshebel dann im zweiten Hub das eingekuppelte Kupplungselement beaufschlagen, welches hierdurch mit dem Auslösehebel mechanisch verbunden ist, sodass der Auslösehebel seinerseits das Gesperre wunschgemäß öffnet.

Als Folge hiervon wird erfindungsgemäß verhindert, dass eine beispielsweise unbeabsichtigte Beaufschlagung des Betätigungshebels insbesondere nach dem Crashfall unmittelbar zu einer Türöffnung führt, wenn nach dem Crashfall der Massenträgheitshebel - wie beim Stand der Technik - das Kupplungselement bereits wieder eingekuppelt hat. Vielmehr ist diesem Vorgang erfindungsgemäß der erste Hub des Betätigungshebels gleichsam vorgeschaltet, welcher zunächst die den Massenträgheitshebel beaufschlagende Feder in eine Position überführt, die es der Feder ermöglicht, den Massenträgheitshebel so zu beaufschlagen, dass dieser das Kupplungselement freigibt bzw. nicht (mehr) in seiner ausgekuppelten Stellung hält. Grundsätzlich sorgt die beschriebene Vorgehensweise natürlich nicht nur nach dem Crashfall für eine unbeabsichtigte Öffnung des Gesperres durch ein Verschwenken des Betätigungshebels, sondern auch beim Crashfall.

Entscheidend ist jedoch, dass nach dem Crashfall und bei zumeist in eingekuppelter Stellung befindlichen Kupplungselement eine unbeabsichtigte Türöffnung durch ein Verschwenken des Betätigungshebels erfindungsgemäß und im Unterschied zum Stand der Technik vermieden wird. Das ist beispielsweise dann möglich, wenn sich das Kraftfahrzeug nach dem Crashfall in einer Schieflage befindet oder auch dann, wenn nach dem Crash beispielsweise ein Ast oder ein anderes Teil den Betätigungshebel respektive eine Außenhandhabe untergreift und so ohne die Erfindungsmaßnahmen für eine unbeabsichtigte Öffnung der zugehörigen Kraftfahrzeug-Tür im Crashfall sorgen würde. Eine solche unbeabsichtigte Öffnung nach dem Crashfall wird durch die erfindungsgemäß realisierte und erforderliche 2-Hub Beaufschlagung des Betätigungshebels zur Öffnung des Gesperres nach dem Crashfall wirkungsvoll vermieden. Hierin sind die wesentlichen Vorteile zu sehen.

Nach vorteilhafter Ausgestaltung greift die dem Massenträgheitshebel zugeordnete Feder mit einem Federschenkel in eine Führungsöffnung des Massenträgheitshebels ein. Dabei kann der fragliche Federschenkel im Wesentlichen zwei Positionen innerhalb der Führungsöffnung einnehmen. Eine Position des Federschenkels mag dabei zur Ruheposition gehören, also zu der Position, welche der Federschenkel beim Normalbetrieb des Kraftfahrzeug-Schlosses einnehmen. Darüber hinaus ist auch noch eine hiervon abweichende Crashposition realisiert, welche der Federschenkel im Crashfall einnimmt. Im Zuge der 2 Hub Betätigung sorgt nun der Betätigungshebel im ersten Hub dafür, dass der Federschenkel von seiner im Crashfall eingenommenen Crashposition im Innern der Führungsöffnung in seine Ruheposition zurück überführt wird. In dieser Ruheposition kann dann der Federschenkel bzw. die den Massenträgheitshebel beaufschlagende Feder dafür sorgen, dass der Massenträgheitshebel so verschwenkt wird, dass er das zuvor in seiner ausgekuppelten Stellung gehaltene Kupplungselement freigibt. Das Kupplungselement kann im Anschluss daran beispielsweise federunterstützt seine eingekuppelte Stellung einnehmen. Grundsätzlich ist es auch möglich, dass der Massenträgheitshebel zusammen mit der Feder und dem in Ruheposition befindlichen Federschenkel innerhalb der Führungsöffnung aktiv dafür sorgt, dass das Kupplungselement in die eingekuppelte Stellung überführt wird. Der zweite Hub des Betätigungshebels sorgt dann für die gewünschte Öffnung des Gesperres. Denn jetzt ist das Kupplungselement eingekuppelt und kann folglich der Betätigungshebel über das Kupplungselement auf den dadurch eingekuppelten Auslösehebel arbeiten. Die zugehörige Betätigungshebelkette ist mechanisch geschlossen.

Nach weiterer vorteilhafter Ausgestaltung ist nicht nur ein Betätigungshebel realisiert, sondern können ein Hauptbetätigungshebel sowie ein Innenbetätigungshebel und/oder ein Außenbetätigungshebel vorgesehen werden. Meistens ist die Auslegung sogar so getroffen, dass neben dem Hauptbetätigungshebel sowohl ein Innenbetätigungshebel als auch ein Außenbetätigungshebel realisiert sind. Dadurch besteht die Möglichkeit, dass das erfindungsgemäße Kraftfahrzeug-Schloss bzw. sein Gesperre im Anschluss an den Crashfall durch eine 2-Hub Betätigung sowohl des Innenbetätigungshebels als auch des Außenbetätigungshebels geöffnet werden kann.

Die Hebel, das heißt der Hauptbetätigungshebel, der Innenbetätigungshebel und auch der Außenbetätigungshebel sind in der Regel gleichachsig gelagert. Der Hauptbetätigungshebel ist meistens als Zweiarmhebel ausgebildet. Tatsächlich verfügt der Hauptbetätigungshebel in der Regel über einen Trägheitsarm und einen Betätigungsarm. Der Trägheitsarm des Hauptbetätigungshebels wechselwirkt dabei meistens mit dem Massenträgheitshebel und hier konkret mit der dem Massenträgheitshebel zugeordneten Feder. Demgegenüber ist der Betätigungsarm meistens zur Wechselwirkung mit dem Innenbetätigungshebel eingerichtet. Das heißt, der Innenbetätigungshebel kann den Betätigungsarm des Hauptbetätigungshebels bei seiner Betätigung beaufschlagen.

Zur Wechselwirkung des Trägheitsarmes des Hauptbetätigungshebels mit der Feder des Massenträgheitshebels ist der Trägheitsarm in der Regel mit einer Führungskontur für den Federschenkel der Feder ausgerüstet. Mit Hilfe der Führungskontur kann der Federschenkel beim ersten Hub des Betätigungshebels bzw. Hauptbetätigungshebels von der im Crashfall eingenommenen Crashposition in die Ruheposition innerhalb der Führungsöffnung überführt werden, wie dies zuvor bereits erläutert worden ist.

Schließlich verfügt der Außenbetätigungshebel vorteilhaft über einen Anschlag zur Wechselwirkung mit einem Gegenanschlag am Hauptbetätigungshebel. Dadurch sorgt eine Beaufschlagung des Außenbetätigungshebels dafür, dass der Hauptbetätigungshebel verschwenkt wird, um dann seinerseits beim ersten Hub des Betätigungshebels bzw. Außenbetätigungshebels den Federschenkel der dem Massenträgheitshebel zugeordneten Feder von der Crashposition in die Ruheposition - wie beschrieben - zu überführen.

Im Ergebnis wird ein Kraftfahrzeug-Schloss zur Verfügung gestellt, welches gegenüber dem vorbekannten Stand der Technik im Hinblick auf die Sicherheit nochmals verbessert ist. Denn insbesondere nach dem Crashfall unbeabsichtigte Türöffnungen werden zuverlässig vermieden. Hierfür sorgt die erfindungsgemäß realisierte 2-Hub Beaufschlagung des Betätigungshebels zur Öffnung des Gesperres nach dem Crashfall bzw. beim Crashfall. Im ersten Hub des Betätigungshebels bzw. Hauptbetätigungshebels wird der das Kupplungselement in ausgekuppelter Stellung haltende Massenträgheitshebel in eine das Kupplungselement freigebende Position überführt. Dazu arbeitet der Betätigungshebel bzw. Hauptbetätigungshebel im ersten Hub auf die den Massenträgheitshebel beaufschlagende Feder. Der zweite Hub des Betätigungshebels bzw. Hauptbetätigungshebels sorgt dann dafür, dass der über das Kupplungselement eingekuppelte Auslösehebel beaufschlagt werden kann, um die Sperrklinke von ihrem Eingriff mit der Drehfalle abzuheben und das Gesperre wunschgemäß zu öffnen. Hierin sind die wesentlichen Vorteile zu sehen.

Im Folgenden wird die Erfindung anhand einer lediglich ein Ausführungsbeispiel darstellenden Zeichnung näher erläutert; es zeigen:
Fig. 1 das erfindungsgemäße Kraftfahrzeug-Schloss in seiner Normalposition,
Fig. 2 das Kraftfahrzeug-Schloss nach Fig. 1 im Crashfall in reduzierter Darstellung,
Figuren 3A und 3B den ersten und zweiten Hub des Betätigungshebels,
Fig. 4 einen perspektivischen Ausschnitt aus den Figuren 3A und 3B mit Blick auf den Hauptbetätigungshebel und
Fig. 5 ein Detail aus Fig. 4.

In den Figuren ist ein Kraftfahrzeug-Schloss dargestellt, bei dem es sich um ein Kraftfahrzeug-Türschloss handelt. Dieses verfügt über ein lediglich in der Fig. 1 angedeutetes Gesperre 1, 2 aus im Wesentlichen Drehfalle 1 und Sperrklinke 2. Die Drehfalle 1 ebenso wie die Sperrklinke 2 sind jeweils in einem Schlosskasten 3 aus Stahl gelagert.

Zum grundsätzlichen Aufbau gehört noch ein Betätigungshebel 4, 5, 6. Tatsächlich sind an dieser Stelle ein Hauptbetätigungshebel 4, ein Außenbetätigungshebel 5 und schließlich ein Innenbetätigungshebel 6 realisiert. Ferner ist dann noch ein Auslösehebel 7 und ein Kupplungselement 8 vorgesehen. Außerdem ein Massenträgheitshebel 9, 10.

Das Kupplungselement 8 kann in seiner Längsrichtung verschoben werden, um eine eingekuppelte und eine ausgekuppelte Stellung einzunehmen und ist dazu linear verschiebbar auf dem Auslösehebel 7 gelagert. Die eingekuppelte Position gehört zum in der Fig. 1 dargestellten Normalzustand. In dieser eingekuppelten Position bzw. Stellung des Kupplungselementes 8 kann der Außenbetätigungshebel 5 mit dem Kupplungselement 8 wechselwirken, welches seinerseits den Auslösehebel 7 beaufschlagt bzw. durch die gleichachsige Lagerung "mitnimmt". Diese Wechselwirkung korrespondiert dazu, dass das Kupplungselement 8 ausgehend von dem Normalzustand in der Fig. 1 im dort angedeuteten Uhrzeigersinn verschwenkt wird. Die in diesem Zusammenhang geschlossene Betätigungshebelkette aus dem Betätigungshebel 4, 5, 6, dem eingekuppelten Kupplungselement 8 und dem in Bezug auf das Kupplungselement 8 ebenfalls eingekuppelten Auslösehebel 7 kann in diesem Fall bei der dort angedeuteten Beaufschlagung die Sperrklinke 2 von ihrem Eingriff mit der Drehfalle 1 abheben und das geschlossene Gesperre 1, 2 öffnen.

Befindet sich dagegen das Kupplungselement 8 in seiner ausgekuppelten und in der Fig. 2 dargestellten Position, so kann der Betätigungshebel 4, 5, 6 auf das Kupplungselement 8 nicht arbeiten und folglich das Gesperre 1, 2 nicht öffnen. Eine Bewegung des Betätigungshebels 4, 5, 6 geht an dieser Stelle folglich leer.

Der Übergang des Kupplungselementes 8 von seiner eingekuppelten Stellung nach der Fig. 1 in die ausgekuppelte Stellung entsprechend der Darstellung in der Fig. 2 wird nach dem Ausführungsbeispiel mit Hilfe des Massenträgheitshebels 9, 10 bewirkt. Grundsätzlich kann das Kupplungselement 8 auch mit Hilfe eines Verriegelungselementes bzw. Verriegelungshebels 11 in die eingekuppelte Stellung und ausgekuppelte Stellung überführt werden, und zwar unabhängig vom Massenträgheitshebel 9, 10. Nach dem Ausführungsbeispiel und im Crashfall sorgt hierfür jedoch der Massenträgheitshebel 9, 10.

Dazu ist der Massenträgheitshebel 9, 10 insgesamt 2-teilig ausgebildet und verfügt über ein Massenelement 10 und ein hiermit gelenkig gekoppeltes Stellelement 9. Das Massenelement 10 ist um eine Achse 12 drehbar im Schlosskasten 3 gelagert. Außerdem ist dem Massenträgheitshebel 9, 10 noch eine nachfolgend noch zu beschreibende Feder 13 zugeordnet.

In dem in der Fig. 1 dargestellten Normalzustand liegt der Massenträgheitshebel 9, 10 mit seinem Massenelement 10 an einem Anschlag 14 eines Schlossgehäuses an und wird das Kupplungselement 8 von dem Stellelement 9 nicht beaufschlagt. Kommt es nun jedoch zum Crashfall, wie man ihn beim Übergang von der Fig. 1 zur Fig. 2 beobachten kann und hiermit verbundenen Querbeschleunigungen, so wird das Massenelement 10 um seine Achse 12 beim Übergang von der Fig. 1 zur Fig. 2 im Uhrzeigersinn verschwenkt. Das hat zur Folge, dass das gelenkig mit dem Massenelement 10 verbundene Stellelement 9 gegen das Kupplungselement 8 fährt und dieses von seiner in der Fig. 1 dargestellten eingekuppelten Stellung in die ausgekuppelte Stellung nach der Fig. 2 überführt. Dadurch gehen etwaige Bewegungen des Betätigungshebels 4, 5, 6 in Bezug auf das Kupplungselement 8 leer und kann folglich das Kupplungselement 8 und damit der Auslösehebel 7 nicht beaufschlagt werden. Das in Schließposition befindliche Gesperre 1, 2 bleibt geschlossen.

Anhand der Figuren 3A und 3B kann man nun die Beaufschlagung des erfindungsgemäßen Kraftfahrzeug-Schlosses nach dem in der Fig. 2 im Wesentlichen dargestellten Crashfall nachvollziehen. Tatsächlich muss der Betätigungshebel 4, 5, 6 zur Öffnung des Gesperres 1, 2 nach dem Crashfall eine 2 Hub Beaufschlagung erfahren, die anhand der Figuren 3A und 3B transparent wird. Tatsächlich sorgt der Betätigungshebel 4, 5, 6 im ersten Hub dafür, dass die mit dem Massenträgheitshebel 9, 10 wechselwirkende Feder 13 beaufschlagt wird. Hier kommt es nämlich bei der in der Fig. 3A eingenommenen Crashposition bzw. der durch den Crash ausgelenkten Stellung des Massenträgheitshebels 9, 10 bei einer Beaufschlagung des Betätigungshebels 4, 5, 6 im ersten Hub dazu, dass beim Übergang von der Fig. 3A zur Fig. 3B der Betätigungshebel 4, 5, 6 auf die fragliche Feder 13 arbeitet.

Konkret erkennt man in der Fig. 3A, dass im Crashfall bzw. während des Crashs die Feder 13 mit ihrem einen Federschenkel 13a in eine Führungsöffnung 15 des Massenträgheitshebels 9, 10 bzw. des Massenelementes 10 eingreift. Tatsächlich befindet sich der fragliche Federschenkel 13a der Feder 13 dann innerhalb der Führungsöffnung 15 in seiner Crashposition C, welche in der vergrößerten Darstellung nach der Fig. 4 nachvollzogen werden kann. Als Folge hiervon sorgt der Federschenkel 13a zugleich dafür, dass im Crashfall der Hauptbetätigungshebel 4 an dem fraglichen Federschenkel 13a anliegt. Etwaige Bewegungen des Betätigungshebels 4, 5, 6 in Bezug auf das Gesperre 1, 2 gehen folglich leer, weil das Kupplungselement 8 in der Darstellung nach der Fig. 3A seine ausgekuppelte Stellung eingenommen hat. Hierfür sorgt das Stellelement 9 in Verbindung mit dem Massenelement 10 als Bestandteile des Massenträgheitshebels 9, 10.

Nach Beendigung des Crashfalls und beim Übergang von der Fig. 3A zur Fig. 3B kehrt der Massenträgheitshebel 9, 10 überwiegend in seine bereits in der Fig. 1 dargestellte Normalposition zurück. Hierzu korrespondiert eine Schwenkbewegung des Massenelementes 10 um seine Achse 12 ausgehend von der Stellung in der Fig. 3A im Crashfall im Gegenuhrzeigersinn. Dazu korrespondiert die Position des Massenträgheitshebels 9, 10 in der Fig. 3B.

Eine Beaufschlagung des Betätigungshebels 4, 5, 6 in der Funktionsstellung nach der Fig. 3B korrespondiert nun dazu, dass der Hauptbetätigungshebel 4 den Federschenkel 13a der Feder 13 ebenfalls beaufschlagt. Tatsächlich wird hierdurch der Federschenkel 13a von seiner zuvor eingenommenen Crashposition C innerhalb der Führungsöffnung 15 im Massenelement 10 in seine Ruheposition R überführt.

Die Einnahme der Ruheposition R seitens des Federschenkels 13a der Feder 13 hat zur Folge, dass die Feder 13 den Massenträgheitshebel 9, 10 so beaufschlagt, dass beim bzw. am Ende des ersten Hubes des Betätigungshebels 4, 5, 6 das Stellelement 9 das Kupplungselement 8 verlässt. Dadurch kann das Kupplungselement 8 (federunterstützt) von seiner zuvor und während des Crashfalls eingenommenen ausgekuppelten Stellung in die eingekuppelte Stellung übergehen, wie sie zum Normalzustand entsprechend Darstellung nach der Fig. 1 korrespondiert. Das hat zur Folge, dass der Betätigungshebel 4, 5, 6 beim zweiten Hub ausgehend von der Darstellung in der Fig. 3B mit seinem Außenbetätigungshebel 5 auf das Kupplungselement 8 arbeiten kann und folglich beim zweiten Hub der Betätigungshebel 4, 5, 6 auf den dann über das Kupplungselement 8 eingekuppelten Auslösehebel 7 arbeitet und auch arbeiten kann. Dadurch wird im Rahmen dieses zweiten Hubes des Betätigungshebels 4, 5, 6 das Gesperre 1, 2 wunschgemäß geöffnet, indem über den Auslösehebel 7 die Sperrklinke 2 von ihrem Eingriff mit der Drehfalle 1 abgehoben wird.

Die detaillierte Bewegung und das Zusammenspiel des Hauptbetätigungshebels 4 in Verbindung mit dem Außenbetätigungshebel 5 und dem Innenbetätigungshebel 6 wird nachfolgend näher erläutert. Tatsächlich sind die fraglichen Hebel 4, 5, 6 gleichachsig gelagert, verfügen nämlich über eine übereinstimmende Achse 16. Außerdem ist der Hauptbetätigungshebel 4 als Zweiarmhebel ausgeführt. Tatsächlich ist an dieser Stelle ein Trägheitsarm 4a realisiert, der mit dem Federschenkel 13a bzw. der Feder 13 des Massenträgheitshebels 9, 10 wie beschrieben wechselwirkt. Darüber hinaus ist noch ein Betätigungsarm 4b als Bestandteil des Hauptbetätigungshebels 5 realisiert.

Der Trägheitsarm 4a und damit der Hauptbetätigungshebel 4 verfügt insgesamt über eine Führungskontur 17, die man am besten in der perspektivischen Darstellung nach der Fig. 4 erkennen kann. Mit Hilfe dieser Führungskontur 17 wird der Federschenkel 13a beim ersten Hub des Betätigungshebels 4, 5, 6 und beim Übergang von der Fig. 3A zur Fig. 3B von seiner zuvor eingenommenen Crashposition C innerhalb der Führungsöffnung 15 im Massenträgheitshebel 9, 10 in die Ruheposition R bewegt. Darüber hinaus ist noch ein Anschlag 18 am Außenbetätigungshebel 5 realisiert, den man ebenfalls am besten in der Fig. 4 erkennen und nachvollziehen kann. Der Anschlag 18 am Außenbetätigungshebel 5 wechselwirkt mit einem Gegenanschlag am Hauptbetätigungshebel 4.

In der Fig. 3A ist das Ende des Crashfalls und der erste Hub des Betätigungshebels 4, 5, 6 dargestellt. Tatsächlich korrespondiert der erste Hub des Betätigungshebels 4, 5, 6 dazu, dass der Außenbetätigungshebel 5 um die gemeinsame Achse 16 im Gegenuhrzeigersinn verschwenkt wird, wie dies in der Fig. 3A angedeutet ist. Die Gegenuhrzeigersinnbewegung des Außenbetätigungshebels 5 hat nun zur Folge, dass der Außenbetätigungshebel 5 mit seinem Anschlag 18 gegen den Hauptbetätigungshebel 4 fährt. Dadurch sorgt der Hauptbetätigungshebel 4 mit seiner Kontur 17 dafür, dass der innerhalb der Kontur 17 aufgenommene Federschenkel 13a der Feder 13 von der Crashposition C in die Ruheposition R überführt wird. Ein vergleichbarer Hub kann auch mit Hilfe des Innenbetätigungshebels 6 erzeugt werden, indem dieser auf den Betätigungsarm 4b des Hauptbetätigungshebels 4 arbeitet und ebenfalls dafür sorgt, dass der Hauptbetätigungshebel 4 insgesamt in der Darstellung nach der Fig. 3B um die gemeinsame Achse 16 eine Gegenuhrzeigersinnbewegung vollführt.

Da die Feder 13 mit dem einen Federschenkel 13a innerhalb der Führungsöffnung 15 des Massenelementes 10 bzw. des Massenträgheitshebels 9, 10 geführt wird, wohingegen der andere Schenkel 13b der als Schenkelfeder ausgeführten Feder 13 ortsfest in dem Schlossgehäuse bzw. im Schlosskasten 3 verankert ist, wird die Feder 13 hierbei insgesamt in ihre zum Normalzustand nach der Fig. 1 gehörigen Position überführt. Als Folge hiervon sorgt die Feder 13 dafür, dass der Massenträgheitshebel 9, 10 am Ende des ersten Hubes das Kupplungselement 8 in Bezug auf seine zuvor eingenommene eingekuppelte Stellung freigibt. Tatsächlich sorgt die Feder 13 in Verbindung mit dem Massenträgheitshebel 9, 10 dafür, dass sich das Stellelement 9 von dem Kupplungselement 8 entfernt, sodass dieses federunterstützt in die eingekuppelte Stellung entsprechend der Fig. 1 übergehen kann. Jetzt führt ein zweiter Hub des Betätigungshebels 4, 5, 6 dazu, dass das Gesperre 1, 2 wie beschrieben geöffnet werden kann.

Tatsächlich führt ein zweiter Hub des Außenbetätigungshebels 5 dazu, dass das Kupplungselement 8 ausgehend vom Normalzustand nach der Fig. 1 im Uhrzeigersinn verschwenkt wird und dadurch der Auslösehebel 7 die Sperrklinke 2 von ihrem Eingriff mit der Drehfalle 1 abheben kann. Vergleichbares gilt für den Innenbetätigungshebel 6, dessen angedeutete Abwärtsbewegung ebenfalls das Kupplungselement 8 beim zweiten Hub im Uhrzeigersinn mit den gleichen beschriebenen Folgen verschwenkt.

### Bezugszeichenliste

- 1: Drehfalle
- 2: Sperrklinke
- 3: Schlosskasten
- 4: Hauptbetätigungshebel
- 4a: Trägheitsarm
- 4b: Betätigungsarm
- 5: Außenbetätigungshebel
- 6: Innenbetätigungshebel
- 7: Auslösehebel
- 8: Kupplungselement
- 9: Stellelement
- 10: Massenelement
- 11: Verriegelungshebel
- 12: Achse
- 13: Feder
- 13a, 13b: Federschenkel
- 14: Anschlag
- 15: Führungsöffnung
- 16: Achse
- 17: Führungskontur
- 18: Anschlag

## Patentansprüche

1. Kraftfahrzeug-Schloss, insbesondere Kraftfahrzeug-Türschloss, mit einem Gesperre (1, 2) aus im wesentlichen Drehfalle (1) und Sperrklinke (2), ferner mit wenigstens einem Betätigungshebel (4, 5, 6) und einem Auslösehebel (7), welche über ein Kupplungselement (8) indessen eingekuppelter Stellung in Eingriff und in seiner ausgekuppelten Stellung außer Eingriff gebracht werden können, und mit wenigstens einem Massenträgheitshebel (9, 10) zur Beaufschlagung des Kupplungselementes (8) in seine ausgekuppelte Stellung zumindest im Crashfall,
**dadurch gekennzeichnet, dass**
der Betätigungshebel (4, 5, 6) zur Öffnung des Gesperres (1, 2) beim bzw. nach dem Crashfall eine 2-Hub Beaufschlagung erfahren muss.

2. Kraftfahrzeug-Schloss nach Anspruch 1, **dadurch gekennzeichnet, dass** der Betätigungshebel (4, 5, 6) im ersten Hub auf eine den Massenträgheitshebel (9, 10) beaufschlagende Feder (13) und im zweiten Hub auf den über das Kupplungselement (8) eingekuppelten Auslösehebel (7) arbeitet.

3. Kraftfahrzeug-Schloss nach Anspruch 1 oder 2, **dadurch gekennzeichnet, dass** die Feder (13) mit einem Federschenkel (13a) in eine Führungsöffnung (15) des Massenträgheitshebel (9, 10) eingreift.

4. Kraftfahrzeug-Schloss nach Anspruch 3, **dadurch gekennzeichnet, dass** der Federschenkel (13a im Wesentlichen zwei Positionen innerhalb der Führungsöffnung (15) einnimmt, und zwar eine Ruheposition (R) und eine Crashposition (C).

5. Kraftfahrzeug-Schloss nach einem der Ansprüche 1 bis 4, **dadurch gekennzeichnet, dass** ein Hauptbetätigungshebel (4) sowie ein Innenbetätigungshebel (6) und/oder Außenbetätigungshebel (5) realisiert sind.

6. Kraftfahrzeug-Schloss nach Anspruch 5, **dadurch gekennzeichnet, dass** die Hebel (4, 5, 6) gleichachsig gelagert sind.

7. Kraftfahrzeug-Schloss nach Anspruch 5 oder 6, **dadurch gekennzeichnet, dass** der Hauptbetätigungshebel (4) als Zweiarmhebel mit einem Trägheitsarm (4a) und einem Betätigungsarm (4b) ausgebildet ist.

8. Kraftfahrzeug-Schloss nach Anspruch 7, **dadurch gekennzeichnet, dass** der Trägheitsarm (4a) eine Führungskontur (17) für den Federschenkel (13a) der Feder (13) aufweist.

9. Kraftfahrzeug-Schloss nach einem der Ansprüche 5 bis 8, **dadurch gekennzeichnet, dass** der Außenbetätigungshebel (5) einen Anschlag (18) zur Wechselwirkung mit einem Gegenanschlag am Hauptbetätigungshebel (4) aufweist.

10. Kraftfahrzeug-Schloss nach einem der Ansprüche 5 bis 9, **dadurch gekennzeichnet, dass** der Innenbetätigungshebel (6) den Betätigungsarm (4b) des Hauptbetätigungshebels (4) bei seiner Betätigung beaufschlagt.

## Claims

1. Motor vehicle latch, in particular a motor vehicle door latch, comprising a locking mechanism (1, 2) consisting substantially of a catch (1) and a pawl (2), further comprising at least one operating lever (4, 5, 6) and a release lever (7), which can be brought into engagement via a coupling element (8) in its coupled position and brought out of engagement in its uncoupled position, and comprising at least one mass inertia lever (9, 10) for forcing the coupling element (8) into its uncoupled position, at least in the event of a crash,
**characterized in that**
the operating lever (4, 5, 6) must undergo a 2-stroke actuation, during or after the crash, in order to open the locking mechanism (1, 2).

2. Motor vehicle latch according to claim 1, **characterized in that** the operating lever (4, 5, 6) works in the first stroke on a spring (13) acting on the mass inertia lever (9, 10) and in the second stroke on the release lever (7) coupled via the coupling element (8).

3. Motor vehicle latch according to either claim 1 or 2, **characterized in that** the spring (13) engages with a spring leg (13a) in a guide opening (15) of the mass inertia lever (9, 10).

4. Motor vehicle latch according to claim 3, **characterized in that** the spring leg (13a) substantially assumes two positions within the guide opening (15), namely a rest position (R) and a crash position (C).

5. Motor vehicle latch according to any of claims 1 to 4, **characterized in that** a main operating lever (4) as well as an inner operating lever (6) and/or outer operating lever (5) are realized.

6. Motor vehicle latch according to claim 5, **characterized in that** the levers (4, 5, 6) are mounted coaxially.

7. Motor vehicle latch according to either claim 5 or 6, **characterized in that** the main operating lever (4) is designed as a two-arm lever having an inertia arm (4a) and an operating arm (4b).

8. Motor vehicle latch according to claim 7, **characterized in that** the inertia arm (4a) has a guide contour (17) for the spring leg (13a) of the spring (13).

9. Motor vehicle latch according to any of claims 5 to 8, **characterized in that** the outer operating lever (5) has a stop (18) for interacting with a counter-stop on the main operating lever (4).

10. Motor vehicle latch according to any of claims 5 to 9, **characterized in that** the inner operating lever (6) acts on the operating arm (4b) of the main operating lever (4) during its operation.

## Revendications

1. Serrure de véhicule automobile, en particulier serrure de porte de véhicule automobile, comportant un mécanisme de verrouillage (1, 2) constitué sensiblement d'un loquet rotatif (1) et d'un cliquet de verrouillage (2), comportant en outre au moins un levier d'actionnement (4, 5, 6) et un levier de déclenchement (7), lesquels peuvent être amenés en prise par l'intermédiaire d'un élément d'accouplement (8) dans sa position accouplée et être mis hors de prise dans la position désaccouplée dudit élément d'accouplement, et comportant au moins un levier à inertie de masse (9, 10) permettant de solliciter l'élément d'accouplement (8) dans sa position désaccouplée au moins en cas de collision,
**caractérisée en ce que**
le levier d'actionnement (4, 5, 6) doit subir une sollicitation à 2 courses pour l'ouverture du mécanisme de verrouillage (1, 2) lors de la collision ou après celle-ci.

2. Serrure de véhicule automobile selon la revendication 1,
**caractérisée en ce que** le levier d'actionnement (4, 5, 6) agit, dans la première course, sur un ressort (13) sollicitant le levier à inertie de masse (9, 10) et, dans la seconde course, sur le levier de déclenchement (7) accouplé par l'intermédiaire de l'élément d'accouplement (8).

3. Serrure de véhicule automobile selon la revendication 1 ou 2, **caractérisée en ce que** le ressort (13) vient en prise avec une branche de ressort (13a) dans une ouverture de guidage (15) du levier à inertie de masse (9, 10).

4. Serrure de véhicule automobile selon la revendication 3,
**caractérisée en ce que** la branche de ressort (13a) occupe sensiblement deux positions à l'intérieur de l'ouverture de guidage (15), à savoir une position de repos (R) et une position de collision (C).

5. Serrure de véhicule automobile selon l'une des revendications 1 à 4, **caractérisée en ce qu'**un levier d'actionnement principal (4) ainsi qu'un levier d'actionnement interne (6) et/ou un levier d'actionnement externe (5) sont réalisés.

6. Serrure de véhicule automobile selon la revendication 5,
**caractérisée en ce que** les leviers (4, 5, 6) sont montés de manière coaxiale.

7. Serrure de véhicule automobile selon la revendication 5 ou 6, **caractérisée en ce que** le levier d'actionnement principal (4) est conçu en tant que levier à deux bras avec un bras à inertie (4a) et un bras d'actionnement (4b).

8. Serrure de véhicule automobile selon la revendication 7,
**caractérisée en ce que** le bras à inertie (4a) présente un contour de guidage (17) pour la branche de ressort (13a) du ressort (13).

9. Serrure de véhicule automobile selon l'une des revendications 5 à 8, **caractérisée en ce que** le levier d'actionnement externe (5) présente une butée (18) pour l'interaction avec une contre-butée sur le levier d'actionnement principal (4).

10. Serrure de véhicule automobile selon l'une des revendications 5 à 9, **caractérisée en ce que** le levier d'actionnement interne (6) sollicite le bras d'actionnement (4b) du levier d'actionnement principal (4) lors de son actionnement.
